# EUROPÄISCHE PATENTSCHRIFT

(11) **EP 2 486 204 B1**
(45) Veröffentlichungstag und Bekanntmachung des Hinweises auf die Patenterteilung: **18.09.2013**
(21) Anmeldenummer: 10737874.7
(22) Anmeldetag: 26.07.2010
(51) Int. Cl.: E05B 3/06, E05B 15/00, E05B 15/04

(54) **FENSTER- ODER TÜRBESCHLAG**
WINDOW OR DOOR FITTING
FERRURE DE FENÊTRE OU PORTE

(30) Priorität: 08.10.2009 DE 202009013586 U
(43) Veröffentlichungstag der Anmeldung: 15.08.2012
(73) Patentinhaber: Siegenia-Aubi KG, 57234 Wilnsdorf (DE)
(72) Erfinder: HARTMANN, Gerhard, 57234 Wilnsdorf (DE)
(86) Internationale Anmeldenummer: PCT/EP2010/060760
(87) Internationale Veröffentlichungsnummer: WO 2011/042231

(56) Entgegenhaltungen:
- EP-A1- 0 838 565
- DE-A1- 4 024 614
- DE-A1- 4 227 973

## Beschreibung

Die Erfindung betrifft einen Fenster- oder Türbeschlag nach dem Oberbegriff des Anspruchs 1.

Aus der DE 4227973 C3 ist ein Fenster- bzw. Türbeschlag bekannt, bei dem der Betätigungswellenansatz aus einem Vierkantstift besteht, der eine Bohrung in einem Flügelholm durchgreift und in eine komplementär ausgebildete Aufnahme eines Zahnrades eines Verschlussbetätigungselements eingreift. Der Betätigungswellenansatz ist endseitig mit einem Sicherungsorgan in Form eines Raststiftes versehen, der den Betätigungswellenansatz in axialer Richtung gegen Herausziehen aus dem Verschlussbetätigungselement sichert. Um verschiedene Schaltstellungen des Beschlages bei der Betätigung der Bedienperson spürbar zu machen, ist die Flügelholmbohrung mit einer ortsfesten Lagerhülse versehen und auf dem Betätigungswellenansatz ist eine mittels einer Feder in Richtung der Lagerhülse kraftbeaufschlagte Hülse axial verschiebbar vorgesehen. In montierter Stellung wird durch die Feder die Hülse an die Lagerhülse angepresst. Hülse und Lagerhülse sind mit axial verlaufenden Rastelementen versehen, die entsprechend den jeweiligen Schaltstellungen ineinandergreifen. Die Feder presst dabei einerseits die Hülse und die Lagerhülse aneinander und sorgt andererseits für den Andruck des Sicherungsorgans an das Zahnrad des Verschlussbetätigungselements, so dass auf weitergehende Befestigungselemente des Beschlags verzichtet werden kann.

Nachteilig dabei ist es, dass die eine Feder einerseits eine spürbare Rastwirkung ermöglichen soll und andererseits eine werkzeuglose Montage an dem Flügel erreichen will. Zudem besteht die Anforderung, verschiedenen Abständen der Lagerhülse und des Verschlussbetätigungselements durch unterschiedliche Flügelprofilierungen gerecht zu werden. Dies führt bei der bekannten Ausgestaltung zu einer nur geringen Rastwirkung, wenn der Abstand klein ist und einer größeren, wenn die Abstände groß sind. Um dies auszugleichen, müssten unterschiedlich lange Betätigungswellenansätze vorgehalten werden.

Der Erfindung liegt daher die Aufgabe zugrunde, einen Beschlag anzugeben, der neben einem einfachen und sicheren Hintergreifen des Verschlussbetätigungselements auch bei unterschiedlichen Abständen der Lagerhülse und des Verschlussbetätigungselements eine unabhängig von den Einbauverhältnissen und spürbare Rastung der Schaltstellungen ermöglicht.

Zur Lösung dieser Aufgabe ist ein Beschlag mit den Merkmalen des Anspruchs 1 vorgesehen. Es wird im Wesentlichen eine eigenständige Rastung erreicht, die unabhängig von der den Betätigungswellenansatz verspannenden Feder ist, so dass unterschiedliche Einbauverhältnisse ohne Einfluss bleiben. Zudem erreicht die Anordnung ein in sich geschlossenes Bauteil, welches durch die Kupplungsglocke und den diese verschließende Rasthülse und die darin aufgenommenen Bauteile gebildet wird und das einfach und kostengünstig herstellbar ist.

Eine Weiterbildung sieht vor, dass die Kupplungsglocke zumindest eine parallel zum Betätigungswellenansatz verlaufende Ausnehmung an der dem Grund der Höhlung zugewandten Planabschnitt aufweist. Diese Ausgestaltung erlaubt es zusammen mit einem in axialer Richtung des Betätigungswellenansatzes, z.B. durch einen Schließzylinder verschiebbares Sperrglied die Handhabe gegenüber der Kupplungsglocke festzulegen. Dadurch kann ein abschließbarer Beschlag erreicht werden.

Eine einfache Ausgestaltung ergibt sich dadurch, dass das Federelement durch eine Spiralfeder gebildet wird, die den Betätigungswellenansatz umgibt.

Eine vereinfachte Ausgestaltung sieht vor, dass das Federelement und die Rastscheibe durch eine oder mehrere Tellerfedern gebildet sind, die drehfest in der Rasthülse gelagert sind. Dadurch entfällt die Rastscheibe und die Rastkräfte können maximiert werden, was insbesondere für eine deutliche Rastung auch nach einem Zeitablauf und/oder häufigeren Gebrauch vorteilhaft ist.

Dabei ist vorgesehen, dass zwei Tellerfedern, die V-förmig angeordnet ein Karo ergeben, dessen in Achsrichtung des Betätigungswellenansatzes liegende Ecken, die Gegenrastelemente der Rastbuchse bilden. Dadurch greift zumindest eine der Tellerfedern unmittelbar mit den Gegenrastelementen in die Rastelemente der Rastbuchse ein.

Um die Anzahl der unterschiedlichen Bauteile zu minimieren, ist vorgesehen, dass die Tellerfedern identisch und spiegelsymmetrisch zueinander angeordnet sind.

Weitere vorteilhafte Ausgestaltungen ergeben sich aus den Zeichnungen. Es zeigt
- Fig. 1: ein erstes Ausführungsbeispiel eines Beschlags in zwei angedeuteten Einbausituationen in einem Schnitt,
- Fig. 2: die Einzelteile des Beschlags in einer Übersicht (jeweils in einer Seitenansicht und Draufsicht),
- Fig. 3: ein zweites Ausführungsbeispiel des Beschlags in zwei angedeuteten Einbausituationen in einem Schnitt und
- Fig. 4: die Einzelteile des zweiten Ausführungsbeispiels in einer der Fig. 2 entsprechenden Darstellung.

Bei dem in der Fign. 1 und 2 dargestellten Beschlag 1 ist eine Handhabe mit 2 und ein in zwei unterschiedlichen Ausgestaltungen angedeuteter Flügel mit 3 bezeichnet. In einer Ausnehmung 4 der Handhabe 2 ist ein Betätigungswellenansatz 5 in Form eines Vierkantstiftes festgesetzt. In den Handhabenhals 6 ist eine Höhlung 7 eingebracht, die in Richtung einer Rosette 8 offen ist. In die Rosette 8 greift eine Rasthülse 9 ein, die an der drehfest angeordneten Rosette 8 so angeordnet ist, dass diese unverdrehbar miteinander verbunden sind.

Die Rasthülse 9 bildet einen Deckel für eine Kupplungsglocke 10, welche in die Höhlung 7 eingreift. Die Kupplungsglocke 10 und die Rasthülse 9 sind drehfest aber axial verschiebbar miteinander verbunden. Dazu liegt die Rasthülse 9 mit ihrer Mantelfläche 11 - als unsichtbar in Fig. 1 angedeutet -auf dem Innenradius 12 der Kupplungsglocke 10 an. An dem Innenradius 12 sind in Axialrichtung 13 des Betätigungswellenansatzes 5 verlaufende Nuten 14 angebracht, in die die Rasthülse 9 mit radial vorspringenden Führungsansätzen 15 eingreift. Zur axialen Festlegung dienen an der Rasthülse 9 angebrachte Haken 16, welche in fensterartige Öffnungen 17 der Kupplungsglocke 10 eingreifen.

Die Rasthülse 9 ist ihrerseits glockenförmig und bildet einen Boden 18 mit einer abgesetzten zylindrischen Bohrung 19. Auf dem Boden 18 stützt sich eine Rastbuchse 20 ab, die mit einem Ansatz 21 in die Bohrung 19 zwecks besserer Führung und Verlängerung der Rastbuchse 20 eingreift. Die Rastbuchse 20 hat einen auf die Form und Abmessung des Betätigungswellenansatzes 5 abgestimmte Öffnung 22 und ist auf der Planfläche 23 mit Rastelementen 24 in Form von Rastausnehmungen versehen. Während die Rastbuchse 20 in Drehmitnahme mit dem Betätigungswellenansatz 5 steht, ist eine dieser unmittelbar zugeordneten Rastscheibe 25 über radiale Vorsprünge 26 mit der Rasthülse 9 drehfest verbunden. Die Rastscheibe 25 ist an der der Rastbuchse 20 zugewandten Planfläche 27 mit Gegenrastelementen 28 in Form von Rastvorsprüngen versehen. Die der Planfläche 27 gegenüberliegende Seite der Rastscheibe 25 ist mit einer konzentrisch zur Bohrung 29 verlaufenden flachen Mulde 30 versehen. Die Mulde 30 dient als Aufnahme für das Ende einer Druckfeder 31, die sich ihrerseits an einem Deckel 32 abstützt. Der Deckel 32 verschließt die Rasthülse 9 und ist topfförmig, so dass die Druckfeder 31 radial geführt und gehalten ist. Dabei bildet der Deckel 32 auch auf der der Druckfeder 31 abgewandten Seite eine Mulde aus, in der eine Druckfeder 33 einsitzt, die sie in einer abgesetzten Stufenbohrung 34 der Kupplungsglocke 10 abstützt. Auch der Deckel 32 ist drehfest an der Rasthülse 9 befestigt und greift mit Radialvorsprüngen 32' in die Nuten 14 ein.

Durch die Anordnung ist die Kupplungsglocke 10 sowie die darin gelagerte Rasthülse 9, die Rastscheibe 25 und der Deckel 32 zusammen mit der Rosette 8 drehfest. Die Rastbuchse 20 hingegen wird über den Betätigungswellenansatz 5 mitgedreht. Bei einer Drehbewegung der Rastbuchse 20 relativ zur Rastscheibe 25 wird dabei nur die Druckfeder 31 komprimiert, da die Rasthülse 9 mit dem Deckel 32 der Rastbuchse 20 und der Rastscheibe 25 ein Bauteil bildet, welches entlang der Axialrichtung 13 ein konstantes Maß besitzt und welches durch die Druckfeder 33 an die Rosette 8 angepresst wird.

Aus den Fign. 1 und 2 ist noch erkennbar, dass die Kupplungsglocke 10 eine parallel zum Betätigungswellenansatz 5 verlaufende Ausnehmung 35 an dem der Grund 36 der Höhlung 7 zugewandten Planabschnitt 37 aufweist. Die Ausnehmung 35 ist eine Bohrung, die konzentrisch zu einer Aufnahmebohrung 38 verläuft, in der ein Schließzylinder 39 einsitzt. Dessen Sperrglied 40 taucht im verriegelten Zustand in die Ausnehmung 35 ein und verhindert dadurch eine Drehbewegung der Handhabe 2 relativ zu der über die Rosette 8 drehfest gelagerten Kupplungsglocke 10.

Es ist leicht erkennbar, dass eine funktionale Trennung der Aufgaben der Druckfedern 31, 33 erreicht wird. Dadurch hat die Druckfeder 33 keinerlei Einfluss auf die Rastwirkung und dient lediglich dem Ausgleich ggf. unterschiedlicher Abstände 41 und damit einhergehender Verlagerung des Verschlussbetätigungselements 42 relativ zur Handhabe 2 und der Sicherstellung des Eingriffs des Sicherungsorgans 43. Die Rastwirkung wird vollständig in die innerhalb der Kupplungsglocke 10 enthaltenen Bauteile verlagert und die Rosette 8 kann bis auf integrierte Formschlusselemente zum Eingriff der Rasthülse 9 und ggf. vorhandene Befestigungselemente frei von Funktionsgliedern bleiben.

Das in den Fign. 3 und 4 dargestellte Ausführungsbeispiel weist zunächst einen ähnlichen Aufbau auf. Die Kupplungsglocke 10 ist, wie vorstehend bereits beschrieben, in einer Höhlung 7 des Handhabenhalses 6 aufgenommen. In der Kupplungsglocke 10 ist auch hier die Rasthülse 9 in der bereits vorstehend näher bezeichnenden Weise unverdrehbar aufgenommen, wobei die Rasthülse 9 sich unverdrehbar an der Rosette 8 abstützt. Der Rasthülse 9 ist die Rastbuchse 20 zugeordnet, die sich auch hier an dem Boden 18 abstützt und mit einem Ansatz in der Bohrung 19 einsitzt. Allerdings ist die Rastbuchse 20 in diesem Ausführungsbeispiel ausweislich der Fig. 4 mit einem über die Planfläche 23 hinausgehenden Fortsatz 44 versehen, der einen dem Betätigungswellenansatz 5 entsprechenden Innenquerschnitt 45 aufweist und außenseitig einen zylindrischen Querschnitt hat, dessen Seitenwände 46 durch Längsschlitze 47 im Endbereich vier einen quadratischen Außenquerschnitt aufreißende Zungen 48 bilden. Damit durchgreift die Rastbuchse 20 eine Vierkantöffnung 49 des Deckels 132. An einem Absatz 50, der beim Übergang des zylindrischen Querschnitts auf die Zungen 48 mit jeweils rechteckigem Querschnitt entsteht, stützt sich der Deckel 132 ab. Die Zungen 48 werden in der durch großzügige Fase 51 erweiterten Vierkantöffnung 49 nach außen verformt.

Zwischen dem Deckel 132 und der Rastbuchse 20 sind im dargestellten Ausführungsbeispiel zwei spiegelsymmetrisch zueinander zusammengelegte Scheiben- oder Tellerfedern 125,131 angeordnet. Ausweislich der Fig. 4 besitzen diese zwei orthogonal angebrachte Radialfortsätze 52, 53 mit der diese in zwei randoffene Längsausnehmungen 54, 55 der Rasthülse 9 eingreifen, wodurch die Scheiben- bzw. Tellerfedern 125,131 drehfest mit der Rasthülse 9 verbunden sind.

Dabei sind zwei Tellerfedern 125,131 vorgesehen, die V-förmig angeordnet ein Karo ergeben dessen in Achsrichtung des Betätigungswellenansatzes liegende Ecken 56 jeweils die Gegenrastelemente 28 bilden. Dabei greift die Tellerfeder 125 mit dem Gegenrastelement 28 in das Rastelement 24 der Rastbuchse 20 ein, während dem Gegenrastelement 128 der Tellerfeder 131 an der Unterseite des Deckels 132 das Rastelement 124 zugeordnet ist.

Die Tellerfedern 125, 131 erfüllen daher die Aufgabe der Rastscheibe 25 aus dem ersten Ausführungsbeispiel und der Druckfeder 31. Dadurch, dass der Deckel 32 im zweiten Ausführungsbeispiel zusammen mit der Rastbuchse 20 verdreht wird, ergibt sich die Möglichkeit, auch an dem Deckel 32 eine Rastelement 124 vorzusehen.

Um die Anzahl der unterschiedlichen Bauteile zu minimieren, ist vorgesehen, dass die Tellerfedern 125, 131 identisch und spiegelsymmetrisch zueinander angeordnet sind.

Die so geschlossene Rasteinheit bestehend aus der Rasthülse 9, der Rastbuchse 20, den Tellerfedern 125, 131 und dem Deckel 32 wird durch die Druckfeder 33 gegen die Rosette 8 verspannt. Über den Betätigungswellenansatz 5 sorgt die Druckfeder 33 für ein Hintergreifen des Verschlussbetätigungselements 42 mit dem Sicherungsorgan 43.

Auch bei dem zweiten Ausführungsbeispiel kann eine Sperrung z.B. über einen Schließzylinder 39 oder einen Druckschalter erreicht werden.

### Bezugszeichenliste

- 1: Beschlag
- 2: Handhabe
- 3: Flügel
- 4: Ausnehmung
- 5: Betätigungswellenansatz
- 6: Handhabenhals
- 7: Höhlung
- 8: Rosette
- 9: Rasthülse
- 10: Kupplungsglocke
- 11: Mantelfläche
- 12: Innenradius
- 13: Axialrichtung
- 14: Nute
- 15: Führungsansätze
- 16: Haken
- 17: Öffnung
- 18: Boden
- 19: Bohrung
- 20: Rastbuchse
- 21: Ansatz
- 22: Öffnung
- 23: Planfläche
- 24: Rastelement
- 25: Rastscheibe
- 26: Vorsprung
- 27: Planfläche
- 28: Gegenrastelement
- 29: Bohrung
- 30: Mulde
- 31: Druckfeder
- 32: Deckel
- 32': Radialvorsprung
- 33: Druckfeder
- 34: Stufenbohrung
- 35: Ausnehmung
- 36: Grund
- 37: Planabschnitt
- 38: Aufnahmebohrung
- 39: Schließzylinder
- 40: Sperrglied
- 41: Abstand
- 42: Verschlussbetätigungselement
- 43: Sicherungsorgan
- 44: Fortsatz
- 45: Innenquerschnitt
- 46: Seitenwand
- 47: Längsschlitz
- 48: Zunge
- 49: Vierkantöffnung
- 50: Absatz
- 51: Fase
- 52: Radialfortsatz
- 53: Radialfortsatz
- 54: Längsausnehmung
- 55: Längsausnehmung
- 56: Ecke
- 124: Rastelement
- 125: Rastscheibe bzw, Tellerfeder
- 128: Gegenrastelement
- 131: Rastscheibe bzw. Tellerfeder
- 132: Deckel

## Patentansprüche

1. Fenster- oder Türbeschlag (1) mit einer Handhabe (2), die mit einem Lagerteil (10) an einer am Flügel (3) aufgesetzten Rosette (8) drehbar gelagert ist, sowie mit einem Betätigungswellenansatz (5) in ein Verschlussbetätigungselement (42) eingreift, welches in einem in einer Falzausnehmung befestigten Beschlaggehäuse drehbar gelagert ist, und mit Hilfe eines am Betätigungswellenansatz (5) angeordneten Sicherungsorgan (43) gegen axiales Herausziehen aus dem Verschlussbetätigungselement (42) gesichert ist,
**dadurch gekennzeichnet,**
**dass** das Lagerteil (10) eine drehbar in einer Höhlung (7) des Handhabenhalses (6) aufgenommenen Kupplungsglocke (10) bildet, die von einer daran begrenzt axial verschiebbar und drehfest befestigten Rasthülse (9) verschlossen ist, wobei sich an der Rasthülse (9) eine in Drehmitnahme mit dem Betätigungswellenansatz (5) befindliche Rastelemente (24) aufweisende Rastbuchse (20) drehbar abstützt, der eine drehfest aber axial verschiebbar mit der Rasthülse (9) verbundene Rastscheibe (25) mit Gegenrastelementen (28,128) zugeordnet ist, wobei sich die Rastscheibe (25,125,131) durch zumindest ein Federelement (31,125,131) an einem Deckel (32) der Rasthülse (9) abstützt, und wobei sich die Kupplungsglocke (10) am Hals (6) der Handhabe (2) abstützt und zwischen Kupplungsglocke (10) und Rasthülse (9) eine Druckfeder (33) wirksam ist.

2. Fenster- oder Türbeschlag nach Anspruch 1, **dadurch gekennzeichnet, dass** die Kupplungsglocke (10) zumindest eine parallel zum Betätigungswellenansatz (5) verlaufende Ausnehmung (35) an der dem Grund (36) der Höhlung (7) zugewandten Planabschnitt (37) aufweist.

3. Fenster- oder Türbeschlag nach Anspruch 1 oder 2, **dadurch gekennzeichnet, dass** das Federelement (31) durch eine Druckfeder gebildet wird, die den Betätigungswellenansatz (5) umgibt.

4. Fenster- oder Türbeschlag nach Anspruch 1 oder 2, **dadurch gekennzeichnet, dass** das Federelement (31,131) und die Rastscheibe (25, 125) durch eine oder mehrere Tellerfedern (125, 131) gebildet sind, die drehfest in der Rasthülse (9) gelagert sind.

5. Fenster- oder Türbeschlag nach Anspruch 4, **dadurch gekennzeichnet, dass** zwei Tellerfedern (125, 131) vorgesehen sind, die V-förmig angeordnet ein Karo ergeben dessen in Achsrichtung des Betätigungswellenansatz (5) liegenden Ecken (56) die Rastelemente (24,124) der Rastscheibe (9) bilden.

6. Fenster- oder Türbeschlag nach Anspruch 4, **dadurch gekennzeichnet, dass** die Tellerfedern (125, 131) identisch und spiegelsymmetrisch zueinander angeordnet sind.

## Claims

1. Window or door fitting (1), comprising a handle (2), which with a bearing part (10) is rotatably mounted on a bearing sleeve (8) placed on a sash or leaf member (3) and with an actuating shaft projection (5) engages with a locking actuating element (42), which is rotatably mounted in a fitting housing fastened in a fold recess, and which is secured against axial removal from the locking actuating element (42) by means of a securing member (43) arranged on the actuating shaft projection (5) **characterised in that** the bearing part (10) forms an engagement dome (10) that is rotatably received in a cavity (7) of the handle neck (6), which engagement dome is locked by a detent sleeve (9) that is fastened thereon with limited axial displacement and in a rotationally fixed manner, whereby a detent bush (20), which comprises detent elements (24) that are rotatably driven by the actuating shaft projection (5), is rotatably supported on the detent sleeve (9) and to said detent bush is assigned a detent disc (25) connected to the detent sleeve (9) in a rotationally fixed manner but with axial displacement possible, to counter-detent elements (28, 128), wherein the detent disc (25, 125, 131) is supported on a cover (132) of the detent sleeve (9) by at least one spring element (31, 125, 131) and wherein the engagement dome (10) is supported on the neck (6) of the handle (2), and a pressure spring (33) is operative between the engagement dome (10) and the detent sleeve (9).

2. Window or door fitting according to claim 1, **characterised in that** the engagement dome (10) has at least one recess (35) running parallel to the actuating shaft projection (5) on the plan section (37) facing the base (36) of the cavity (7).

3. Window or door fitting according to claim 1 or 2, **characterised in that** the spring element (31) is formed by a pressure spring which surrounds the actuating shaft projection (5).

4. Window or door fitting according to claim 1 or 2, **characterised in that** the spring element (31,131) and the detent disc (25, 125) are formed by one or more disc springs (125, 131) which are mounted non-rotationally in the detent sleeve (9).

5. Window or door fitting according to claim 4, **characterised in that** two disc springs (125, 131) are provided which, arranged in a V shape, produce a diamond shape, wherein said diamond shape's corners (56) which lie in the axial direction of the actuating shaft projection (5) form the detent elements (24, 124) of the detent disc (9).

6. Window or door fitting according to claim 4, **characterised in that** the disc springs (125, 131) are identical and are arranged mirror-symmetrically to each other.

## Revendications

1. Ferrure (1) pour une fenêtre ou une porte, dotée d'une poignée (2), qui, pouvant tourner, est montée, au moyen d'une pièce de support (10), sur une rosette (8), placée sur le battant (3), et s'engage, avec un bout d'arbre d'actionnement (5), dans un élément d'actionnement de fermeture (42), qui est monté à rotation dans un boîtier de ferrure, fixé dans un évidement de la feuillure, et est protégé contre une extraction axiale hors de l'élément d'actionnement de fermeture (42) au moyen d'un organe de sécurité (43), qui est disposé sur le bout d'arbre d'actionnement (5), **caractérisée en ce que** la pièce de support (10) forme une cloche de couplage (10), qui, logée à rotation, dans une cavité (7) du manche (6) de la poignée, est fermée par une douille de blocage (9), qui, y est fixée à déplacement axial limité, et solidaire en rotation, sachant qu'une bague de blocage (20), qui, dotée d'éléments de blocage (24), est en prise en rotation avec le bout d'arbre d'actionnement (5), s'appuie sur la douille de blocage (9), bague de blocage à laquelle est associé un disque de blocage (25), qui, pourvu d'éléments de blocage complémentaires (28, 128), est relié, solidaire en rotation, mais à déplacement axial, à la douille de blocage (9), sachant que le disque de blocage (25, 125, 131) s'appuie, au moyen d'au moins un élément élastique (31, 125, 131), sur un couvercle (32) de la douille de blocage (9), et sachant que la cloche de couplage (10) s'appuie sur le manche (6) de la poignée (2), et qu'un ressort de pression (33) agit entre la cloche de couplage (10) et la douille de blocage (9).

2. Ferrure pour fenêtre ou porte selon la revendication 1, **caractérisée en ce que** la cloche de couplage (10) est dotée, dans la plan de coupe (37), orienté vers le fond vers le fond (36) de la cavité (7), d'au moins un évidement (35), qui s'étend parallèlement au bout d'arbre d'actionnement (5).

3. Ferrure pour fenêtre ou porte selon revendication 1 ou 2, **caractérisée en ce que** l'élément élastique (31) est formé par un ressort de pression, qui entoure le bout d'arbre d'actionnement (5).

4. Ferrure pour fenêtre ou porte selon revendication 1 ou 2, **caractérisée en ce que** l'élément élastique (31, 131) et le disque de blocage (25, 125) sont formés par un ou plusieurs ressorts à disques, qui sont montés, solidaires en rotation, dans la douille de blocage (9).

5. Ferrure pour fenêtre ou porte selon la revendication 4, **caractérisée en ce que** sont prévues deux rondelles Belleville (125, 131), qui, disposées en V, forme un losange, dont les angles (56), situés dans la direction axiale du bout d'arbre d'actionnement (5), forment les éléments de blocage (24, 124) du disque de blocage (9).

6. Ferrure pour fenêtre ou porte selon la revendication 4, **caractérisée en ce que** les rondelles Belleville (125, 131) sont identiques et sont disposés à symétrie spéculaire les unes par rapport aux autres.
